# FASCICULE DE BREVET EUROPEEN

(11) **EP 4 051 048 B1**
(45) Date de publication et mention de la délivrance du brevet: **01.01.2025**
(21) Numéro de dépôt: 20797783.6
(22) Date de dépôt: 03.11.2020
(51) Int. Cl.: A45C 15/06, A45C 3/02

(54) **SYSTÈME D'OUVERTURE À EFFET LUMINEUX ET MALLETTE PORTE-DOCUMENTS INTÉGRANT UN TEL SYSTÈME D'OUVERTURE**
ÖFFNUNGSSYSTEM MIT LICHT UND ENTSPRECHENDER AKTENKOFFER
OPENING SYSTEM WITH LIGHT AND BRIEFCASE INCORPORATING SAID SYSTEM

(30) Priorité: 08.11.2019 FR 1912561
(43) Date de publication de la demande: 07.09.2022
(73) Titulaire: PA.COTTE SA, 1009 Pully (CH)
(72) Inventeur: BLOT, Pierre, 44000 Nantes (FR); AFFRE DE SAINT ROME, Ronan, 44521 Oudon (FR); LIMOUSIN, Damien, 44360 Saint Etienne de Montluc (FR); MAFFRE, Nicolas, 44700 Orvault (FR)
(74) Mandataire: reuteler & cie SA
(86) Numéro de dépôt international: PCT/EP2020/080815
(87) Numéro de publication internationale: WO 2021/089542

(56) Documents cités:
- WO-A2-2010/090813
- KR-A- 20120 029 740
- US-B1- 9 726 424

## Description

Le domaine de l'invention est celui des systèmes d'ouverture et plus particulièrement des systèmes d'ouverture mettant en oeuvre un ouvrant monté mobile sur un dormant entre une position de fermeture et une position d'ouverture.

L'invention s'applique à tout type d'ouverture entre un premier volume et un deuxième volume et peut donc être intégrée à tout type de contenant, tel que des boîtes ou des boîtiers, et en particulier à des mallettes porte-documents de type « attaché-case ».

Les mallettes porte-documents de type « attaché-case » permettent de transporter des documents ou autres objets de manière facile et sûre.

Il est connu de l'art antérieur des systèmes d'ouverture de différentes complexités. Tous ces systèmes d'ouverture sont intercalés entre un premier volume et un deuxième volume, et comprennent :
- un dormant présentant un plan d'ouverture entre le premier volume et le deuxième volume, et
- un ouvrant mobile par rapport au dormant et permettant la communication entre les deux volumes, dans une position ouverte, ou, au contraire, la séparation entre les deux volumes, dans une position fermée.

De manière générale, le premier volume est un volume interne clos et le deuxième volume est un volume externe qui peut par exemple être un milieu environnant au volume interne. Dans le cas particulier des mallettes porte-documents, le premier volume est le volume interne de la mallette porte-documents, et le deuxième volume est le milieu environnant dans lequel est située la mallette porte-documents.

Les différents systèmes d'ouverture, se démarquent généralement les uns des autres par des accessoires ou des fonctions qu'ils intègrent. KR 2012 0029740 décrit un système d'ouverture comprenant des moyens d'illumination.

Par exemple, certains systèmes d'ouverture peuvent comprendre des moyens de verrouillage tels que des serrures à clés ou à codes, ou des fermoirs à grenouillères.

De même, certains systèmes d'ouverture peuvent comprendre des moyens d'éclairage qui émettent un flux lumineux pour éclairer le premier volume et/ ou le deuxième volume.

Ces moyens d'éclairage comprennent au moins un organe d'émission du flux lumineux couplé à un dispositif de détection de l'ouvrant dans sa position d'ouverture pour alimenter en énergie électrique l'organe d'émission.

Dans le domaine des mallettes porte-documents, ces accessoires ou fonctions sont désormais commun(e) de beaucoup de fabricants.

Plus généralement, les moyens d'éclairage sont répandus à tous les types de contenant qui combinent l'ouverture de l'ouvrant à un éclairage du volume interne notamment.

Pour se différencier des autres, il est alors nécessaire que les fabricants proposent de nouvelles fonctions ou de nouveaux accessoires provoquant à l'utilisateur des émotions particulières.

Par exemple, il est possible de provoquer chez l'utilisateur un effet d'émerveillement et/ou de surprise lors de l'utilisation de la mallette porte-documents, notamment lors de l'ouverture de l'ouvrant.

L'invention a notamment pour objectif de proposer un système d'ouverture adaptable à une mallette porte-documents, qui offre un effet d'émerveillement ou de surprise à son utilisateur.

L'invention a également pour objectif de créer l'effet d'émerveillement et/ou de surprise dans une condition particulière d'utilisation du système d'ouverture, par exemple lorsque l'ouvrant adopte une position interstitielle dans laquelle l'ouvrant est contigu à un plan d'ouverture du dormant et ménage un passage interstitiel avec le dormant.

L'invention a en outre pour objectif de permettre la création de cet effet d'émerveillement et/ou de surprise sans diminuer l'espace du premier volume et sans augmenter la taille de la mallette porte-documents.

Ces objectifs, ainsi que d'autres qui apparaîtront par la suite, sont atteints grâce à l'invention qui a pour objet un système d'ouverture intercalé entre un premier volume et un deuxième volume, comprenant :
- un dormant présentant un plan d'ouverture entre le premier volume et le deuxième volume ;
- un ouvrant mobile par rapport au dormant et apte à adopter une position interstitielle dans laquelle l'ouvrant est contigu au plan d'ouverture ;
- au moins un organe d'émission d'un flux lumineux, destiné à émettre un flux lumineux dans la position interstitielle de l'ouvrant,
caractérisé en ce que :
- l'ouvrant présente un chant pourvu d'une rainure périphérique ayant une ouverture débouchant sur le chant, la rainure périphérique étant prolongée par un logement recevant l'organe d'émission, le logement formant un coude avec la rainure périphérique ;
et en ce que l'ouvrant intègre, dans la rainure périphérique, un sous-système de guidage du flux lumineux, ce sous-système comprenant :
- un guide de lumière positionné dans l'ouverture ;
- au moins un élément de diffusion, positionné dans le logement entre l'organe d'émission et la rainure périphérique, et recevant l'intégralité du flux lumineux provenant de l'organe d'émission ;
- un élément de réflexion recevant une partie au moins du flux lumineux provenant du ou de chaque élément de diffusion, pour le diriger vers l'ouverture.

Ainsi, lorsque l'ouvrant est dans sa position interstitielle, le flux lumineux permet de créer un halo lumineux autour de l'ouvrant, simulant par exemple la présence d'un objet précieux dans le premier volume.

Par ailleurs, la présence d'au moins un élément de diffusion permet de diffuser dans plusieurs directions distinctes le flux lumineux quittant l'organe d'émission.

Le sous-système de guidage du flux lumineux offre donc un double effet. Premièrement, il permet de générer un flux lumineux dispersé et diffus à partir d'un organe lumineux et, deuxièmement, il permet de guider et d'orienter le flux lumineux dispersé et diffus vers l'ouverture de la rainure périphérique.

En effet, grâce aux ou à chaque élément de diffusion, le flux lumineux, qui est multidirectionnel en sortie de l'organe d'émission, se trouve guidé pour devenir unidirectionnel ou quasiment.

Le flux lumineux est alors dirigé vers l'ouverture de la rainure périphérique pour créer le halo lumineux.

Cela est notamment réalisé grâce à la présence de l'élément de réflexion, comme expliqué ci-après.

Le logement forme un coude avec la rainure périphérique. Ce coude permet de masque l'origine du rayonnement lumineux, notamment pour renforcer un effet magique lié à l'éclairage.

En outre, pour certaines applications, la présence du coude assure une bonne compacité au système d'ouverture.

Pour cela, l'élément de diffusion présente avantageusement :
- une première face par laquelle le flux lumineux pénètre dans l'élément de diffusion ;
- une deuxième face opposée, par laquelle le flux lumineux quitte l'élément de diffusion,
la deuxième face présentant une série de strie permettant de séparer le flux lumineux en plusieurs rayons parallèles les uns aux autres.

Les stries de la deuxième face permettent de faire diverger le flux lumineux dans plusieurs directions différentes prédéterminées.

Ainsi, le flux lumineux sortant de l'élément de diffusion est multidirectionnel de telle sorte qu'il n'est pas possible, ou à tout le moins pas évident, de savoir dans quelle direction émet l'organe d'émission.

Selon un mode de réalisation avantageux, le système d'ouverture comprend deux éléments de diffusion superposés l'un sur l'autre.

La superposition de deux éléments de diffusion permet de créer un flux lumineux encore plus diffus en sortie du guide de lumière, ce qui renforce d'autant l'effet de halo lumineux. Avantageusement, la rainure périphérique et le logement forment un L, le logement étant positionné au-dessus de la rainure périphérique par rapport au plan d'ouverture.

Grâce à cette configuration, l'organe d'émission n'émet pas directement en direction de l'ouverture. Ainsi, l'organe d'émission n'est pas directement visible de l'utilisateur, ce qui renforce d'autant la création d'un effet de présence d'un objet précieux dans le premier volume.

De préférence, la rainure périphérique forme un anneau sur toute la périphérie de l'ouvrant. L'effet de halo lumineux est alors réalisé sur tout le pourtour de l'ouvrant. Il n'y a ainsi pas de coupure dans le halo, ce qui renforce l'effet visuel recherché.

Selon un mode de réalisation préféré, l'organe d'émission est un bandeau pourvu d'une pluralité de diodes.

Un tel organe d'émission permet d'obtenir plusieurs origines pour le flux lumineux.

L'intensité du halo lumineux peut alors être constante en tout point du halo, ou quasiment.

Avantageusement, le système d'ouverture comprend également des moyens de déclenchement de l'émission d'un flux lumineux par l'organe d'émission, dans la position interstitielle de l'ouvrant.

L'organe d'émission n'émet ainsi son flux lumineux que lorsque l'ouvrant est dans sa position interstitielle. Cela a pour avantage de réduire le temps d'utilisation de l'organe d'émission et donc d'en rallonger sa durée de vie. Par ailleurs, cela augmente la création de l'effet visuel du halo lumineux qui ne se crée que lorsque l'ouvrant est dans sa position interstitielle.

Selon un mode de réalisation avantageux, le guide de lumière présente une face d'émission affleurant avec le chant de l'ouvrant.

L'affleurement de la face d'émission du guide de lumière avec le chant de l'ouvrant offre une bonne finition de l'ouvrant. Le guide de lumière est ainsi parfaitement intégré dans l'ouvrant et peut par exemple se fondre dans l'ouvrant à tel point qu'il en est invisible, ou quasiment.

Pour cela, le guide de lumière présente, de préférence, un traitement de teinte.

Avec un tel traitement de teinte, l'organe d'émission du flux lumineux n'est pas perceptible pour l'utilisateur, ce qui renforce l'esthétisme du système d'ouverture.

Avec une teinte contrastant avec la couleur de l'ouvrant, il est possible de créer une ligne de démarcation esthétique et/ou fonctionnelle pour l'utilisateur.

En revanche, avec une teinte proche ou identique de celle de l'ouvrant, le guide de lumière peut être difficilement perceptible pour l'utilisateur, ce qui renforce l'effet « magique » lors de la création du halo lumineux.

Selon un autre mode de réalisation préférentiel, le dormant est un châssis d'une mallette porte-document et l'ouvrant est un couvercle de la mallette porte-document.

La création du halo lumineux permet ainsi de simuler la présence d'un objet précieux à l'intérieur du châssis de la mallette porte-document.

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
[Fig. 1] est une vue de dessus d'une mallette porte-documents comprenant un système d'ouverture selon l'invention ;
[Fig. 2] est une vue de détail en coupe de la mallette porte-documents selon l'axe II-II de la figure 1 ;
[Fig. 3] est représentation schématique du sous-système de guidage de flux lumineux du système d'ouverture selon l'invention.

La figure 1 illustre une mallette porte-documents 1 comprenant un châssis 2 et un couvercle 3 mobile par rapport au châssis 2.

La mallette porte-documents 1 intègre un système d'ouverture comprenant :
- un dormant 21, formé par le châssis 2, et
- un ouvrant 31 formé par le couvercle 3.

Le système d'ouverture est ainsi intercalé entre un premier volume 4 et un deuxième volume 5 pour autoriser, ou au contraire interdire, la communication entre le premier volume 4 et le deuxième volume 5.

Plus particulièrement, le premier volume 4 est le volume interne de la mallette porte-documents 1 et le deuxième volume 5 est un volume extérieur à la mallette porte-documents 1.

En référence à la figure 2 notamment, le système d'ouverture comprend :
- le dormant 21 qui présente un plan d'ouverture 22 entre le premier volume 4 et le deuxième volume 5 ;
- l'ouvrant 31 qui est mobile par rapport au dormant 21 et apte à adopter une position interstitielle telle qu'illustrée sur la figure 2, dans laquelle l'ouvrant 31 est contigu au plan d'ouverture 22 ;
- au moins un organe d'émission 6 d'un flux lumineux, destiné à émettre un flux lumineux dans la position interstitielle de l'ouvrant 31.

Selon le mode de réalisation illustré sur la figure 3, l'organe d'émission 6 est un bandeau pourvu d'une pluralité de diodes émettant chacune un rayonnement lumineux. En d'autres termes, l'organe d'émission 6 comprend plusieurs diodes espacées les unes des autres formant chacune un point de départ du flux lumineux.

Tel qu'illustré sur la figure 2, l'ouvrant 31 présente un chant 32 pourvu d'une rainure périphérique 33 ayant une ouverture 331 débouchant sur le chant 32.

Plus particulièrement, la rainure périphérique 33 est prolongée par un logement 34 qui forme, avec la rainure périphérique 33, un coude à l'intérieur de l'ouvrant 31.

Tel qu'illustré sur la figure 2, la rainure périphérique 33 et le logement 34 forment ensemble un L, le logement 34 étant positionné au-dessus de la rainure périphérique 33 par rapport au plan d'ouverture 22.

Autrement dit, le logement 34 est positionné au-dessus de la rainure périphérique 33 par rapport à un fond du dormant 21, c'est-à-dire du châssis 2, de la mallette porte-documents 1.

La rainure périphérique 33 est donc située entre le logement 34 et le dormant 21 dans la position interstitielle du dormant 21.

De préférence, la rainure périphérique 33 forme un anneau sur toute la périphérie de l'ouvrant 31.

En référence à la figure 3, l'ouvrant 31 intègre, dans la rainure périphérique33 et dans le logement 34, un sous-système de guidage lumineux 7 comprenant :
- un guide de lumière 71 ;
- au moins un élément de diffusion 72 ;
- un élément de réflexion 73.

Le guide de lumière 71 est positionné dans la rainure périphérique 33 et présente une face d'émission 711 qui affleure avec le chant 32 de l'ouvrant 31. La face d'émission 711 se situe donc dans l'ouverture 331 de la rainure périphérique 33.

Le guide de lumière 71 présente avantageusement un traitement de teinte. Ce traitement de teinte peut notamment correspondre à une couleur de l'ouvrant 31.

Ainsi, par la présence du traitement de teinte, le guide de lumière 71 se trouve confondu avec l'ouvrant 31, permettant ainsi d'agir comme un trompe l'oeil de sorte que l'utilisateur ne décèle pas d'un simple regard la présence du guide de lumière 71.

En variante, le traitement de teinte peut contraster avec la couleur de l'ouvrant 31 pour former une démarcation esthétique et/ou technique.

Le traitement de teinte permet particulièrement de supprimer l'effet de « spot » généré par le positionnement des différentes diodes.

En effet, par leur disposition sous forme de bandeau et leur écartement les unes des autres, les diodes forment des points de luminosité importants qui peuvent être détectables par l'utilisateur.

En d'autres termes, la teinture du guide de lumière 71 et la présence d'au moins un élément de diffusion 72 permettent de supprimer les zones noires entre deux diodes et de générer une bande lumineuse continue.

Lorsque l'ouvrant 31 est dans sa position interstitielle, la lumière s'échappant par l'ouverture 331 de la rainure périphérique 33 permet de créer un effet de halo lumineux qui s'estompe et s'arrête lorsque l'ouvrant quitte sa position interstitielle, sans que l'utilisateur ne remarque que la lumière provient nécessairement de l'ouvrant 31, comme expliqué ci-après.

L'élément de diffusion 72 présente :
- une première face 721 par laquelle le flux lumineux pénètre dans l'élément de diffusion 72 ;
- une deuxième face 722, opposée à la première face 721, par laquelle le flux lumineux quitte l'élément de diffusion 72.

Avantageusement, la deuxième face 721 présentant une série de strie permettant de séparer le flux lumineux en plusieurs rayons divergents comme expliqué ci-après.

Plus précisément, chaque strie permet de découper le faisceau lumineux selon un seul axe en n'autorisant le passage que d'une partie seulement du faisceau lumineux.

En d'autres termes, seule une partie du faisceau lumineux provenant de l'organe d'émission 6 traverse l'élément de diffusion selon des directions prédéterminées par les stries.

Selon le mode de réalisation illustré sur la figure 3, le sous-système de guidage lumineux 7 comprend deux éléments de diffusion 72 superposés l'un sur l'autre.

Plus particulièrement, la deuxième face 722 du premier élément de diffusion 72 est en appui sur la première face du deuxième élément de diffusion 72, selon un sens d'émission choisi du flux lumineux.

L'élément de réflexion 73 est, quant à lui, situé dans la rainure périphérique33, entre le fond de la rainure périphérique 33 et le guide de lumière 71.

Tel qu'expliqué ci-après, l'élément de réflexion 73 est destiné à diriger le flux lumineux qu'il reçoit en direction de l'ouverture 331.

Le système d'ouverture comprend également des moyens de déclenchement (non visibles sur les figures) de l'émission d'un flux lumineux par l'organe d'émission 6, ces moyens de déclenchement étant actionnés lorsque l'ouvrant 31 est dans sa position interstitielle.

En fonctionnement, lorsqu'un utilisateur positionne l'ouvrant 31 dans sa position interstitielle, les moyens de déclenchement pilotent l'organe d'émission 6 afin que celui-ci émette un flux lumineux en direction de la rainure périphérique 33.

Le flux lumineux est avantageusement composé d'une multitude de rayons lumineux divergents émis chacun par l'une des diodes de l'organe d'émission 6.

En référence à la figure 3, le cheminement complet d'un seul rayon lumineux provenant d'une diode est illustré.

Le rayon lumineux quitte ainsi l'organe d'émission et se propage au travers des deux éléments de diffusion 72 pour atteindre le guide de lumière.

Lorsque le rayon atteint la deuxième face 722 d'un élément de diffusion 72, il se trouve alors éclaté en plusieurs rayons (en l'espèce et à titre illustratif trois rayons), indépendants les uns des autres et dirigés chacun dans une direction différente. Cela est notamment dû à la présence des stries sur la deuxième face 722 de l'élément de diffusion 72.

Comme expliqué précédemment, une partie seulement des rayons lumineux traverse les éléments de diffusion, le reste des rayons lumineux ricochant alors contre les différentes parois de l'élément lumineux pour, in fine, atteindre la deuxième face 722 d'un élément de diffusion selon une orientation lui permettant de traverser l'élément de diffusion 72.

Lorsque les rayons lumineux ont traversé chacun des éléments de diffusion 72, et se sont le cas échéant de nouveau divisés, ils sont dirigés vers l'ouverture 331 de la rainure 33. Plus particulièrement, les rayons lumineux sont soit directement dirigés vers l'ouverture 331, soit dirigés dans une autre direction que celle de l'ouverture 331.

Dans ce deuxième cas, les rayons rebondissent contre l'élément de réflexion 73 qui présente une surface inclinée de sorte à les rediriger et à les faire rebondir en direction de l'ouverture 331. Plus particulièrement, les rayons lumineux sont orientés pour impacter la face d'émission 711 selon une direction ascendante tel qu'illustré sur la figure 3.

Ainsi, tous les rayons provenant des éléments de diffusion 72 sont redirigés vers l'ouverture 331, soit directement après un rebond sur une ou plusieurs parois de la rainure périphérique, soit par l'élément de réflexion 73.

Au niveau de l'ouverture 331 et plus particulièrement sur la face d'émission 711 du guide de lumière 71, les rayons lumineux sont dirigés dans une multitude de directions ascendantes, ce qui permet de créer un halo lumineux au niveau de l'ouverture 331 de la rainure périphérique 33.

Comme illustré sur la figure 3, les rayons lumineux viennent impacter la face d'émission 711 du guide de lumière 71. Cela est vérifié dans l'hypothèse où le sous-système de guidage lumineux 7 comprend des éléments de diffusion 72 et qu'au contact de la deuxième face 722 un rayon lumineux se divise en plusieurs rayons lumineux selon une direction commune.

Ainsi, lorsque l'ouvrant 31 est dans sa position interstitielle, un effet lumineux, sous forme de halo, est créé autour du plan d'ouverture 22, donnant l'effet de présence d'un objet précieux et rayonnant à l'intérieur du premier volume 4, c'est-à-dire dans le châssis 2 de la mallette porte-documents 1.

Lorsque l'ouvrant 31 quitte sa position interstitielle, par exemple pour refermer le plan d'ouverture 22 ou, au contraire, autoriser la communication entre le premier volume 4 et le deuxième volume 5, les moyens de déclenchement agissent sur l'organe d'émission 6 de sorte à arrêter l'émission d'un flux lumineux.

Avantageusement, la mallette porte-documents 1 comprend une source d'énergie à laquelle est relié l'organe d'émission 6, cette source d'énergie pouvant, le cas échéant, être rechargée à l'aide de moyens ad hoc.

Selon un mode de réalisation avantageux, l'ouvrant 31 au moins de la mallette porte-documents 1 est réalisé dans un matériau métallique, ou tout autre matériau imperméable aux rayons lumineux. Ces matériaux permettent notamment de faciliter le rebond des rayons lumineux, et notamment de confiner le flux lumineux dans le logement 34 d'une part puis dans la rainure périphérique 33 d'autre part, de sorte à guider le flux lumineux vers la face d'émission 711 du guide de lumière 71 pour assurer l'effet de halo lumineux recherché.

## Revendications

1. Système d'ouverture intercalé entre un premier volume (4) et un deuxième volume (5), comprenant :
- un dormant (21) présentant un plan d'ouverture (22) entre le premier volume (4) et le deuxième volume (5) ;
- un ouvrant (31) mobile par rapport au dormant (21) et apte à adopter une position interstitielle dans laquelle l'ouvrant (31) est contigu au plan d'ouverture (22) ;
- au moins un organe d'émission (6) d'un flux lumineux, destiné à émettre un flux lumineux dans la position interstitielle de l'ouvrant (31),
**caractérisé en ce que** :
- l'ouvrant (31) présente un chant (32) pourvu d'une rainure périphérique (33) ayant une ouverture (331) débouchant sur le chant (32), la rainure périphérique (33) étant prolongée par un logement (34) recevant l'organe d'émission (6) ;
et **en ce que** l'ouvrant (31) intègre, dans la rainure périphérique (33), un sous-système (7) de guidage du flux lumineux, ce sous-système (7) comprenant :
- un guide de lumière (71) positionné dans l'ouverture (331) ;
- au moins un élément de diffusion (72), positionné dans le logement (34) entre l'organe d'émission (6) et la rainure périphérique (33), et recevant l'intégralité du flux lumineux provenant de l'organe d'émission (6) ;
- un élément de réflexion (73) recevant une partie au moins du flux lumineux provenant du ou de chaque élément de diffusion (72), pour le diriger vers l'ouverture (331), et **en ce que** le logement (34) forme un coude avec la rainure périphérique (33).

2. Système d'ouverture selon la revendication 1, **caractérisé en ce que** l'élément de diffusion (72) présente :
- une première face (721) par laquelle le flux lumineux pénètre dans l'élément de diffusion (72) ;
- une deuxième face (722) opposée, par laquelle le flux lumineux quitte l'élément de diffusion (72),
la deuxième face (722) présentant une série de strie permettant de séparer le flux lumineux en plusieurs rayons parallèles les uns aux autres.

3. Système d'ouverture selon l'une des revendications 1 ou 2, **caractérisé en ce qu'**il comprend deux éléments de diffusion (72) superposés l'un sur l'autre.

4. Système d'ouverture selon l'une quelconque des revendications précédentes, **caractérisé en ce que** la rainure périphérique (33) et le logement (34) forment un L, le logement (34) étant positionné au-dessus de la rainure périphérique (33) par rapport au plan d'ouverture (22).

5. Système d'ouverture selon l'une quelconque des revendications précédentes, **caractérisé en ce que** la rainure périphérique (33) forme un anneau sur toute la périphérie de l'ouvrant (31).

6. Système d'ouverture selon l'une quelconque des revendications précédentes, **caractérisé en ce que** l'organe d'émission (6) est un bandeau pourvu d'une pluralité de diodes.

7. Système d'ouverture selon l'une quelconque des revendications précédentes, **caractérisé en ce qu'**il comprend également des moyens de déclenchement de l'émission d'un flux lumineux par l'organe d'émission (6), dans la position interstitielle de l'ouvrant (31).

8. Système d'ouverture selon l'une quelconque des revendications précédentes, **caractérisé en ce que** le guide de lumière (71) présente une face d'émission (711) affleurant avec le chant (32) de l'ouvrant (31).

9. Système d'ouverture selon l'une quelconque des revendications précédentes, **caractérisé en ce que** le guide de lumière (71) présente un traitement de teinte.

10. Système d'ouverture selon l'une quelconque des revendications précédentes, **caractérisé en ce que** le dormant (21) est un châssis (2) d'une mallette porte-document (1) et l'ouvrant (31) est un couvercle (3) de la mallette porte-document (1).

## Patentansprüche

1. Öffnungssystem, das zwischen einem ersten Volumen (4) und einem zweiten Volumen (5) zwischengestellt ist, umfassend:
- einen Rahmen (21), der eine Öffnungsebene (22) zwischen dem ersten Volumen (4) und dem zweiten Volumen (5) aufweist;
- einen Flügel (31), der in Bezug auf den Rahmen (21) beweglich und imstande ist, eine Spaltposition einzunehmen, in der der Flügel (31) an die Öffnungsebene (22) angrenzt;
- mindestens ein Organ (6) zum Senden eines Lichtstroms, das dazu bestimmt ist, in der Spaltposition des Flügels (31) einen Lichtstrom zu senden,
**dadurch gekennzeichnet, dass**:
- der Flügel (31) eine Kante (32) aufweist, die mit einer Umfangsnut (33) versehen ist, die eine Öffnung (331) aufweist, die auf der Kante (32) ausmündet, wobei die Umfangsnut (33) durch eine Aufnahme (34) verlängert ist, die das Sendeorgan (6) aufnimmt;
und dass der Flügel (31) in die Umfangsnut (33) ein Untersystem (7) zur Führung des Lichtstroms integriert, wobei dieses Untersystem (7) umfasst:
- einen Lichtleiter (71), der in der Öffnung (331) positioniert ist;
- mindestens ein Diffusionselement (72), das in der Aufnahme (34) zwischen dem Sendeorgan (6) und der Umfangsnut (33) positioniert ist und den gesamten Lichtstrom empfängt, der vom Sendeorgan (6) kommt;
- ein Reflexionselement (73), das zumindest einen Teil des von dem oder jedem Diffusionselement (72) kommenden Lichtstroms empfängt, um ihn zu der Öffnung (331) zu lenken, und dass die Aufnahme (34) ein Knie mit der Umfangsnut (33) bildet.

2. Öffnungssystem nach Anspruch 1, **dadurch gekennzeichnet, dass** das Diffusionselement (72) aufweist:
- eine erste Fläche (721), über die der Lichtstrom in das Diffusionselement (72) eintritt;
- eine zweite, gegenüberliegende Fläche (722), über die der Lichtstrom das Diffusionselement (72) verlässt,
wobei die zweite Fläche (722) eine Reihe von Rillen aufweist, die es gestatten, den Lichtstrom in mehrere, zueinander parallele Strahlen zu teilen.

3. Öffnungssystem nach einem der Ansprüche 1 oder 2, **dadurch gekennzeichnet, dass** es zwei übereinander angeordnete Diffusionselemente (72) umfasst.

4. Öffnungssystem nach einem der vorhergehenden Ansprüche, **dadurch gekennzeichnet, dass** die Umfangsnut (33) und die Aufnahme (34) ein L bilden, wobei die Aufnahme (34) in Bezug auf die Öffnungsebene (22) oberhalb der Umfangsnut (33) positioniert ist.

5. Öffnungssystem nach einem der vorhergehenden Ansprüche, **dadurch gekennzeichnet, dass** die Umfangsnut (33) einen Ring über dem gesamten Umfang des Flügels (31) bildet.

6. Öffnungssystem nach einem der vorhergehenden Ansprüche, **dadurch gekennzeichnet, dass** das Sendeorgan (6) ein Streifen ist, der mit einer Vielzahl von Dioden versehen ist.

7. Öffnungssystem nach einem der vorhergehenden Ansprüche, **dadurch gekennzeichnet, dass** es ebenfalls Mittel zum Auslösen des Sendens eines Lichtstroms durch das Sendeorgan (6) in der Spaltposition des Flügels (31) umfasst.

8. Öffnungssystem nach einem der vorhergehenden Ansprüche, **dadurch gekennzeichnet, dass** der Lichtleiter (71) eine Sendefläche (711) aufweist, die mit der Kante (32) des Flügels (31) bündig ist.

9. Öffnungssystem nach einem der vorhergehenden Ansprüche, **dadurch gekennzeichnet, dass** der Lichtleiter (71) eine Tönungsbehandlung aufweist.

10. Öffnungssystem nach einem der vorhergehenden Ansprüche, **dadurch gekennzeichnet, dass** der Rahmen (21) ein Gestell (2) eines Dokumentenkoffers (1) ist und der Flügel (31) ein Deckel (3) des Dokumentenkoffers (1) ist.

## Claims

1. An opening system interposed between a first volume (4) and a second volume (5), comprising:
- a frame (21) having an aperture plane (22) between the first volume (4) and the second volume (5);
- an opening frame (31) movable relative to the frame (21) and able to adopt an interstitial position in which the opening frame (31) is contiguous to the aperture plane (22);
- at least one member (6) for emitting a luminous flux, intended to emit a luminous flux in the interstitial position of the opening frame (31),
**characterized in that**:
- the opening frame (31) has an edge (32) provided with a peripheral groove (33) having an aperture (331) opening out onto the edge (32), the peripheral groove (33) being extended by a housing (34) receiving the emission member (6);
and **in that** the opening frame (31) integrates, in the peripheral groove (33), a subsystem (7) for guiding the luminous flux, this subsystem (7) comprising:
- a light guide (71) positioned in the aperture (331);
- at least one diffusion element (72) positioned in the housing (34) between the emission member (6) and the peripheral groove (33), and receiving the entirety of the luminous flux coming from the emission member (6);
- a reflection element (73) receiving at least part of the luminous flux coming from the or each diffusion element (72), to direct it towards the aperture (331), and **in that** the housing (34) forms an elbow with the peripheral groove (33).

2. The opening system according to claim 1, **characterized in that** the diffusion element (72) has:
- a first face (721) through which the luminous flux enters the diffusion element (72);
- a second opposite face (722) through which the luminous flux leaves the diffusion element (72),
the second face (722) having a series of ridges for separating the luminous flux into several rays parallel to each other.

3. The opening system according to any of claims 1 or 2, **characterized in that** it comprises two diffusion elements (72) superimposed on each other.

4. The opening system according to any one of the preceding claims, **characterized in that** the peripheral groove (33) and the housing (34) form an L, the housing (34) being positioned above the peripheral groove (33) relative to the aperture plane (22).

5. The opening system according to any one of the preceding claims, **characterized in that** the peripheral groove (33) forms a ring over the entire periphery of the opening frame (31).

6. The opening system according to any one of the preceding claims, **characterized in that** the emission member (6) is a strip provided with a plurality of diodes.

7. The opening system according to any one of the preceding claims, **characterized in that** it also comprises means for triggering the emission of a luminous flux by the emission member (6), in the interstitial position of the opening frame (31).

8. The opening system according to any one of the preceding claims, **characterized in that** the light guide (71) has an emission face (711) flush with the edge (32) of the opening frame (31).

9. The opening system according to any one of the preceding claims, **characterized in that** the light guide (71) has a tint treatment.

10. The opening system according to any one of the preceding claims, **characterized in that** the frame (21) is a chassis (2) of a document briefcase (1) and the opening frame (31) is a lid (3) of the document briefcase (1).
